# EUROPÄISCHE PATENTSCHRIFT

(11) **EP 0 516 938 B1**
(45) Veröffentlichungstag und Bekanntmachung des Hinweises auf die Patenterteilung: **07.09.1994**
(21) Anmeldenummer: 92105834.3
(22) Anmeldetag: 03.04.1992
(51) Int. Cl.: B66C 23/32

(54) **Klettereinrichtung zum Klettern grosser Klettergewichte bei Turmdrehkranen, Arbeitsbühnen o.dgl.**
Device for the stepwise raising of heavy weights for tower cranes or working platforms
Dispositif pour soulever par étapes des charges lourdes pour grues pivotantes sur pylone ou plateformes de travail

(30) Priorität: 04.06.1991 DE 4118299; 31.10.1991 DE 4135961
(43) Veröffentlichungstag der Anmeldung: 09.12.1992
(73) Patentinhaber: Liebherr-Werk Biberach GmbH, 88396 Biberach (DE)
(72) Erfinder: Köhle, Alfons, W-7951 Warthausen (DE)
(74) Vertreter: Laufhütte, Dieter, Dr.-Ing.

(56) Entgegenhaltungen:
- DE-A- 2 629 079
- DE-U- 7 817 700
- SOVIET INVENTIONS ILLUSTRATED Section PQ, Week D08, 1. April 1981 Derwent Publications Ltd., London GB, & SU-A-700 (Stroimash Cons Bur) 17. Juni 1980.
- Prospekt der Firma Liebherr (Deutschland): "Die grossen HC-Krane", LBC-0181-A-01/90-2.d

## Beschreibung

Die Erfindung betrifft eine Klettereinrichtung zum Einsetzen und Entfernen von Turmstücken bzw. aus Türmen von Turmdrehkranen, Arbeitsbühnen o. dgl.,
bestehend aus einem an das zu hebende oder abzusenkende Teil, beispielsweise ein Kranoberteil, einen Bühnensockel oder ein Turmstück, anbaubaren, ein Führungsstück bildenden und den Turm einfassenden Kletterrahmen mit einer zumindest teilweise offenen Einschubseite,
mit einer an einem Querstab des Stabverbandes angelenkten hydraulischen Presse, deren Kolbenstange einen Pressenschub mit einer auf den Eckstielen eines Turmstücks abstützbaren Klettertraverse trägt, und
mit einer an dem Querstab angelenkten Stütze mit einer auf Eckstielen abstützbaren Stütztraverse und einem endseitigen Stützschuh.

Klettereinrichtungen dieser Art werden üblicherweise an Turmdrehkränen verwendet, deren die Kranoberteile tragenden Türme je nach Baufortschritt in Abständen durch den Einbau eines Turmstücks verlängert werden müssen. Beim Abbau der Turmdrehkräne ist es dann umgekehrt wieder erforderlich, das Kranoberteil durch Ausbau einzelner Turmstücke abzusenken. Zum Ein- und Ausbau von Turmstücken sind Klettereinrichtungen der eingangs angegebenen Art bekannt. Um das Kranoberteil oder ein Turmstück zum Einbau eines Turmstücks zu heben, wird der Kletterrahmen an der Basis des Kranoberteils, beispielsweise der Kugeldrehkranzauflage, oder dem unteren Ende des zu hebenden Turmstücks befestigt, wobei die Verbindung des Kranoberteils zu dem nächst folgenden Turmstück oder die Verbindung zwischen den beiden Turmstücken gelöst wird. Sodann wird das Kranoberteil oder das geLöste Turmstück schrittweise durch Anheben des Kletterrahmens gehoben, bis ein neues Turmstück durch die offene Seite des Kletterrahmens eingesetzt werden kann, das dann in üblicher Weise mit dem Kranoberteil und/oder dem oder den Turmstücken verbunden werden kann. Zum Heben wird der Pressenschuh mittig auf den oberen Querstab eines Kletterverbandes des Turmstücks abgesenkt, wobei sich die mit dem Pressenschuh verbundene Klettertraverse auf den Eckstielen des Turmstücks abstützt, so daß der Querstab nur in vertikaler Richtung belastet wird und die Horizontalkräfte über die Klettertraverse in die Eckstiele eingeleitet werden. Der Kletterverband der Turmstücke besteht jeweils aus einem oberen Querstab mit mittlerem Knotenpunkt, in dem sich die oberen Enden zweier Diagonalstäbe treffen, deren unteren Enden an den Enden des nächstfolgenden unteren Querstabes im Bereich der Eckstiele angelenkt bzw. befestigt sind. Nach dem Heben des Kletterrahmens um einen Schritt fällt der Stützschuh der Stütze ein und stützt sich auf dem Querstab des Kletterverbandes ab, nachdem die Presse etwas eingefahren ist, so daß der Stützschuh auf dem Querstab fest zur Anlage kommt. Die mit der Stütze verbundene Quertraverse stützt sich auf den Eckstielen des Kletterrahmens ab, so daß der Querstab des Kletterverbandes des Turmstücks wiederum nur Vertikalkräfte und keine horizontalen Stützkräfte aufnehmen muß. Sobald der Stützschuh auf dem Querstab fest zur Auflage gekommen ist, kann die hydraulische Presse eingefahren werden, so daß sich der Pressenschuh zum Hub des nächsten Schrittes auf den nächst höheren Querstab auflegen kann.

Die Ausgestaltung und die Arbeitsweise der eingangs beschriebenen Klettereinrichtung ist beispielsweise aus dem Liebherr-Prospekt "Die großen HC-Krane", LBC-0181-A-01/90-2.d sowie die zu den HC-Kranen gehörige Betriebsanleitung bekannt.

Die bekannte Klettereinrichtung ist für die Klettertürme üblicher Drehkräne ausreichend. Werden die Klettertürme bzw. die zu hebenden Kranoberteile jedoch größer und schwerer, können die Abstützkräfte der Stützschuhe sowie der Pressenschuhe der Stützen und hydraulischen Pressen so groß werden, daß Verformungen der Querstäbe der Kletterverbände zu befürchten sind.

Besonders schwere, große und hohe Türme sind beispielsweise Kamin-Türme. Zum Bau derartiger Türme sind obere, auch Kräne tragende Arbeitsbühnen und Plattformen erforderlich, die auf Türmen abgestützt werden müssen, die ebenfalls entsprechend dem Baufortschritt verlängert werden müssen. Würden für derartige Türme übliche Klettereinrichtungen verwendet werden, müßten die Türme, zumindest aber die Kletterverbände der einzelnen Turmstücke, nur deshalb wesentlich verstärkt werden, damit diese die Stützkräfte der Klettereinrichtung aufnehmen können. Es wäre also erforderlich, die einzelnen Turmstücke nur deshalb überzudimensionieren, um mit einer Klettereinrichtung den Turm verlängernde Turmstücke einbauen zu können.

Aufgabe der Erfindung ist es, eine Klettereinrichtung zu schaffen, die ohne Überdimensionierung des Turms auch dann ein Klettern gestattet, wenn der Turm auf größere Stützkräfte ausgelegt ist.

Erfindungsgemäß wird diese Aufgabe bei einer Klettereinrichtung nach dem Oberbegriff des Patentanspruchs 1 durch die kennzeichenden Merkmale des Patentanspruchs 1 gelöst.

Die Erfindung geht zunächst von der Erkenntnis aus, daß allein eine Verdoppelung der hydraulischen Pressen und der Stützen mit Stützschuhen nicht zu größeren Hubkräften des Kletterrahmens führt, weil die Hubkräfte jeweils über zwei Stützschuhe bzw. Pressenschuhe in die Querstäbe der Kletterverbände der Turmstücke eingeleitet werden müssen und weil zwei Abstützstellen jeweils zu statisch unbestimmten Systemen in der Weise führen, daß eine gleichmäßige Abstützung erst dann gewährleistet ist, wenn es aufgrund von Verformungen der Querstäbe zu einem Kräfteausgleich gekommen ist. Während sich der Kräfteausgleich bei den Pressenschuhen hydraulisch durch eine Verbindung der Pressenzylinder erreichen läßt, ist dies bei den an in unterschiedlicher Höhe befindlichen Querstäben von Kletterverbänden angreifenden Stützschuhen der Stützen nicht möglich. Die Erfindung besteht somit nicht lediglich in einer Verdoppelung der hydraulischen Pressen und der Stützen mit Stützschuhen, sondern insbesondere darin, daß für die Stützschuhe eine Ausgleichsvorrichtung vorgesehen ist, die die Stützkräfte gleichmäßig auf beide Stützschuhe verteilt. Durch diese gleichmäßige Verteilung der Stützkräfte ist es möglich, ohne Überdimensionierung der Turmstücke eine Klettereinrichtung mit einem Kletterrahmen einzusetzen, der mit jeweils zwei hydraulischen Fressen und Stützen mit endseitigen Stützschuhen versehen ist, die jeweils an unterschiedlichen Querstäben der Kletterverbände des oder der Turmstücke angreifen.

Eine bevorzugte Ausführungsform der Erfindung ist Gegenstand des Anspruchs 2. Durch die Ausgleichsvorrichtung nach dem Anspruch 2 wird eine gleichmäßige Verteilung der Stützkräfte auf die beiden Schuhe auf das wippenartige Ausgleichsstück erreicht, das sich stets in der Weise ausrichtet, daß die Stützkräfte gleichmäßig auf beide belasteten Querstäbe des Kletterverbandes eingeleitet werden. Zweckmäßigerweise liegt die gelenkige Verbindung des Ausgleichsstücks mit der oberen Stütze etwa mittig oberhalb zwischen dem Stützschuhteil und der gelenkigen Verbindung mit der unteren Stütze.

Ein Ausführungsbeispiel der Erfindung wird nachstehend anhand der Zeichnung näher erläutert. In dieser zeigt
- Fig. 1: eine perspektivische Darstellung eines von dem Kletterrahmen einer Klettereinrichtung eingefaßten Turmstücks,
- Fig. 2: eine der Fig. 1 entsprechende perspektivische Darstellung aus einem anderen Blickwinkel, in der der Kletterrahmen und das von diesem eingefaßte Turmstück im Längsschnitt dargestellt sind und
- Fig. 3: einen vergrößerten Ausschnitt aus Fig. 2.

Das von dem Kletterrahmen 10 der Klettereinrichtung eingefaßte Turmstück 1 weist einen etwa quadratischen Querschnitt auf und besteht aus den parallel zueinander verlaufenden Eckstielen 2,3,4,5, die durch Stäbe miteinander verbunden sind. Die zwischen den Eckstielen 2,4 befindlichen Stäbe bilden den Kletterverband, der aus parallel zueinander verlaufenden und mit den Eckstielen 2,4 verbundenen Querstäben 6 und Diagonalstäben 7,8 besteht, deren obere Enden jeweils mit den Querstäben 6 in deren mittleren Knotenpunkt 9 verbunden sind und deren unteren Enden im Bereich der Eckstiele 2,4 mit diesen und den darunter liegenden Querstäben 6 verbunden sind. Auf diese Weise wird ein Kletterverband geschaffen, von dem Querstäb 6 in ihrem mittleren Bereich die von den Stützschuhen und Pressenschuhen übertragenen vertikalen Stützkräfte aufzunehmen vermögen.

Die übrigen drei Seiten des Turmstücks werden durch Diagonalstäbe 11,12 gebildet, die zick-zack-förmig zwischen den Eckstielen verlaufen und in gemeinsamen Knotenpunkten miteinander und mit den Eckstielen verbunden sind.

Im unteren und oberen Endbereich sind die Eckstiele durch Querstäbe miteinander verbunden, die in einer gemeinsamen Ebene liegen.

Der das Turmstück 1 einfassende Kletterrahmen besteht ebenfalls aus vier Eckstielen 14,15,16,17, die durch quer- und diagonalverlaufende Stäbe miteinander verbunden sind. Auf seiner dem Kletterverband 6,7, des Turmstücks 1 gegenüberliegende Seite weist der Kletterrahmen 10 einen offenen Bereich 18 auf, der dem Einschieben von Turmstücken bzw. dem Ausfahren von Turmstücken dient. Unterhalb dieses offenen Bereiches kann der Kletterrahmen 10 durch lösbare Stäbe miteinander verbunden sein, die sich entfernen lassen, damit ggf. nach der Montage die Klettereinrichtung mit Kletterrahmen nach Entfernen der Stäbe seitwärts ausgehoben werden kann.

Auf der Seite des Kletterverbandes des Turmstücks 1 ist der Kletterrahmen mit zwei Querstäben 21,22 versehen, die in mittleren Knotenpunkten jeweils mit den unteren Enden zweier Diagonalstäbe 22,23 verbunden sind, deren oberen Enden im Bereich darüberliegender Querstäbe mit diesen und den Eckstielen 14,17 verbunden sind. Die auf diese Weise mittig abgestützten Querstäbe 21,22 weisen an ihren Unterseiten Gelenkstücke auf, an die die Zylinder 26,27 von hydraulischen Pressen angelenkt sind, deren Kolbenstangen 28,29 Pressenschuhe 30,31 tragen, mit deren äußeren Enden Klettertraversen 32,33 mittig verbunden sind, die an ihren Enden mit nach unten ragenden Schenkeln 34 versehen sind.

Beidseits des Zylinders 26 der oberen Presse sind im mittleren Bereich des Querstabes 20 profilierte Stützstäbe 38,39 angelenkt, an deren unteren Enden wippenartige Ausgleichsstücke 40,41 angelenkt sind. Diese wippenartigen Ausgleichsstücke 40,43
weisen etwa die Grundform eines gleichschenkeligen Dreiecks auf, wobei die Stützstäbe 38,39 im Bereich der Spitzen der etwa dreiecksförmigen Ausgleichsstücke angelenkt sind. Der innere Teil der Basisfläche 42 des Ausgleichsstücks bildet einen Stützschuh, der sich auf einem Querstab des Kletterverbandes des Turmstücks 1 abstützt. An den äußeren Bereichen der beiden dreiecksförmigen Ausgleichsstücke sind um die Gelenkbolzen 44,45 Stützen 46,47 gelagert, deren unteren Enden Stützschuhe bilden, die sich auf einem unteren Querstab 48 des Kletterverbandes des Turmstücks abstützen. Die Stützen 38,39 und 46,47 sind oberhalb der Ausgleichsstücke 40,41 bzw. oberhalb der Stützschuhe mit Stütztraversen 50,51 versehen, die am besten aus Fig. 1 ersichtlich sind und die sich auf den Eckstielen 14,17 des Kletterrahmens abstützen.

Der Abstand der Ausgleichsstücke 40,41 von den unteren Stützschuhe bildenden Enden der Stützen 46,47 ist so gewählt, daß sich die Stützschuhteile der Ausgleichsstücke 40,41 und die Stützschuhe der Stützen 46,47 auf aufeinanderfolgenden Querstäben des Kletterverbandes abstützen.

Die dreiecksförmigen Ausgleichsstücke 40,41 bilden wippenartige Teile, die um die obere gelenkige Verbindung mit den Stützen 38,39 in der Weise schwenken können, daß der innere Stützschuhteil der Basis und die unteren Stützstäbe 46,47 mit den Stützschuhen etwa gleiche Stützkräfte aufnehmen.

Die Klettertraversen 32,33 sind an den Pressenschuhen 30,31 derart befestigt, daß die Fressen pendelartig mit Schräglage nach innen hin hängen. Entsprechend sind auch die Stütztraversen 50,51 an den Stützen 38,39 und 46,47 derart befestigt, daß auch diese in einer nach innen hin gerichteten Schräglage hängen. Auf diese Weise finden die Pressenschuhe und die Stützschuhe jeweils ihre Stützstellung auf den Querstäben des Kletterverbandes, ohne daß diese eingehoben werden müßten. Durch die Abstützung der Klettertraversen und der Stütztraversen auf den Eckstielen des
Turmstücks und des Kletterrahmens ist gewährleistet, daß die Querstäbe des Kletterverbandes des Sturmstücks nur mit vertikalen Stützkräften und nicht auch mit in horizontaler Richtung wirkenden Biegekräften beaufschlagt werden.

## Patentansprüche

1. Klettereinrichtung zum Einsetzen und Entfernen von Turmstücken in beziehungsweise aus Türmen von Turmdrehkranen, Arbeitsbühnen, oder der gleichen,
bestehend aus einem an das zu hebende oder abzusenkende Teil, beispielsweise ein Kranoberteil, einen Bühnensockel oder ein Turmstück, anbaubaren, ein Führungsstück bildenden und den Turm einfassenden Kletterrahmen mit einer zumindest teilweisen offenen Einschubseite,
mit einer an einem Querstab des Stabverbandes angelenkten hydraulischen Fresse, deren Kolbenstange einen Pressenschuh mit einer auf den Eckstielen eines Turmstücks abstützbaren Klettertraverse trägt und
mit einer an dem Querstab angelenkten Stütze mit einer auf Eckstielen abstützbaren Stütztraverse und einem endseitigen Stützschuh,
**dadurch gekennzeichnet,**
daß an zwei einen vertikalen Abstand voneinander aufweisenden Querstäben (20, 21) des Kletterrahmens (10) zwei hydraulische Fressen (26, 27) mit Fressenschuhen (30, 31) und Klettertraversen (32, 33) angelenkt sind und daß zwei auf unterschiedliche Querstäbe (6) des Kletterverbandes (6, 7, 8) des oder der Turmstücke (1) abstützbare, mit dem Kletterrahmen (10) verbundene Stützen (38, 39; 46, 47) mit Stütztraversen (50, 51) vorgesehen sind, deren Stützschuhe mit einer Ausgleichseinrichtung versehen sind, die die Stützkräfte gleichmäßig auf beide Stützschuhe verteilt.

2. Klettereinrichtung nach Anspruch 1, dadurch gekennzeichnet, daß die Ausgleichseinrichtung an einer an einem oberen Querstab (20) des Kletterrahmens (10) angelenkten Stütze (38, 39) angeordnet ist und aus einem an das untere Ende der Stütze angelenkten wippenartigen Ausgleichsstück (40, 41) besteht, dessen innerer Teil einen oberen Stützschuh bildet und an dessen äußerem Teil eine untere Stütze (46, 47) mit Stütztraverse und Stützschuh angelenkt ist, wobei die gelenkige Verbindung des Ausgleichsstücks (40, 41) mit der oberen Stütze (38, 39) zwischen dem oberen Stützschuhteil und dem Gelenk (44, 45) der unteren Stütze (46, 47) liegt.

3. Klettereinrichtung nach Anspruch 1 oder 2, dadurch gekennzeichnet, daß die gelenkige Verbindung des Ausgleichsstücks (40, 41) mit der oberen Stütze (38, 39) etwa mittig oberhalb zwischen dem Stützschuhteil und der gelenkigen Verbindung (44, 45) mit der unteren Stütze (46, 47) liegt.

## Claims

1. A climbing apparatus for installing and removing tower sections into and from towers of slewing tower cranes, man-carrying platforms or the like, comprising
a climbing frame, which has an at least partly open receiving side and surrounds the tower and constitutes a guiding member and is adapted to be attached to the part which is to be raised or lowered, such as a crane superstructure, a platform base or a tower section,
a hydraulic press, which is pivoted to a crossbar of the climbing web and comprises a piston rod, which carries a press shoe that is provided with a climbing crossbeam, which is adapted to be supported on corner posts of a tower section, and
a support, which is pivoted to the crossbar and provided with a supporting crossbeam, which is adapted to be supported on corner posts, and at the end of the support with a supporting shoe,
characterized in that
two hydraulic presses (26, 27) comprising press shoes (30, 31) and climbing crossbeams (32, 33) are pivoted to two vertically spaced apart crossbars (20, 21) of the climbing frame (10), and two supports (38, 39; 46, 47) are provided, which are adapted to be supported on different crossbars (6) of the climbing web (6, 7, 8) of the tower section or sections (1), are connected to the climbing frame (10), and are provided with supporting crossbeams (50, 51) and the supporting shoes of which are associated with balancing means for uniformly distributing the thrust forces on the two supporting shoes.

2. A climbing apparatus according to claim 1, characterized in that the balancing means is arranged at a support (38, 39), which is pivoted to a top crossbar (20) of the climbing frame (10), and comprises a balancing rocker (40, 41), which is pivoted to the bottom end of said support and comprises an inner part, which constitutes a top supporting shoe, and an outer part, to which a bottom support (46, 47) provided with a supporting crossbeam and a supporting shoe is pivoted, and the balancing rocker (40, 41) is pivoted to the top support (38, 39) between the top supporting shoe portion and the pivotal connection (44, 45) to the bottom support (46, 47).

3. A climbing apparatus according to claim 1 or 2, characterized in that the pivotal connection between the balancing rocker (40, 41) and the top support (38, 39) is disposed approximately in the middle between and above the top supporting shoe portion and the pivotal connection (44, 45) to the bottom support (46, 47).

## Revendications

1. Dispositif grimpant pour la mise en place et l'enlèvement de pièces de tour dans et respectivement de tours de grues pivotantes sur pylone, de plateformes de travail ou analogue, constitué d'un châssis grimpant pouvant être ajouté à la pièce à relever ou à abaisser, par exemple à une partie supérieure de grue, un socle de plateforme ou une pièce de tour, constituant une pièce de guidage et entourant la tour, avec un côté d'insertion au moins partiellement ouvert, avec une presse hydraulique articulée à une barre transversale de l'ensemble de barres dont la tige de piston supporte un patin de presse avec une traverse grimpante prenant appui sur les montants d'angle d'une pièce de tour, et avec un support articulé à la barre transversale comprenant une traverse de support prenant appui sur des montants d'angle et un patin de support côté extrémité, caractérisé en ce que sont articulés à deux barres transversales (20, 21) du châssis grimpant (10) espacées verticalement l'une de l'autre deux presses hydrauliques (26, 27) avec des patins de presse (30, 31) et des traverses grimpantes (32, 33), et en ce que sont prévues deux supports (38, 39; 46, 47) avec des traverses de support (50, 51) et prenant appui sur des barres transversales différentes (6) de l'ensemble grimpant (6, 7, 8) de la ou des pièces de tour (1), reliés au châssis grimpant (10) et dont les patins de support sont pourvus d'un dispositif d'équilibrage qui répartit les forces de support régulièrement sur les deux patins de support.

2. Dispositif grimpant selon la revendication 1, caractérisé en ce que le dispositif d'équilibrage est disposé à un support (38, 39) articulé à une barre transversale supérieure (20) du châssis grimpant (10) et est constitué d'une pièce d'équilibrage (40, 41) basculante, articulée à l'extrémité inférieure du support dont la partie interne forme un patin de support supérieur, et à la partie externe de laquelle est articulé un support inférieur (46, 47) avec une traverse de support et un patin de support, la liaison articulée de la pièce d'équilibrage (40, 41) avec le support supérieur (38, 39) se trouvant entre la partie supérieure du patin de support et l'articulation (44, 45) du support inférieur (46, 47).

3. Dispositif grimpant selon la revendication 1 ou 2, caractérisé en ce que la liaison articulée de la pièce d'équilibrage (40, 41) avec le support supérieur (38, 39) se situe à peu près au milieu au-dessus entre la partie de patin de support et la liaison articulée (44, 45) avec le support inférieur (46, 47).
